# EUROPÄISCHE PATENTSCHRIFT

(11) **EP 0 172 529 B1**
(45) Veröffentlichungstag und Bekanntmachung des Hinweises auf die Patenterteilung: **11.07.1990**
(21) Anmeldenummer: 85110200.4
(22) Anmeldetag: 14.08.1985
(51) Int. Cl.: H01K 1/46

(54) **Elektrische Lampe**
Electric lamp
Lampe électrique

(30) Priorität: 24.08.1984 DE 3431191; 07.08.1985 DE 3528399
(43) Veröffentlichungstag der Anmeldung: 26.02.1986
(73) Patentinhaber: Patent-Treuhand-Gesellschaft für elektrische Glühlampen mbH, 81543 München (DE)
(72) Erfinder: Eckhardt, Fritz, D-7921 Dettingen (DE); Helbig, Peter, D-7927 Sontheim/Brenz (DE); Schönherr, Walter, D-7928 Giengen - Hürben (DE)

(56) Entgegenhaltungen:
- EP-A- 0 084 848
- EP-A- 0 129 868
- DE-A- 2 947 474
- FR-A- 938 613
- FR-A- 1 137 307
- GB-A- 2 120 842
- US-A- 2 749 527
- US-A- 4 012 658

## Beschreibung

Die Erfindung betrifft eine elektrische Lampe, die aus einem einseitig gequeteschten Lampenkolben mit an der Quetschung herausgeführten Stromzuführungen, einem den Lampenkolben fixierenden Halteelement aus Metall, einer topfförmigen Sockelhülse aus Kunststoff und aus wenigstens zwei Sockelkontakten, die mit den Stromzuführungen fest verschweißt sind, besteht. Die Bodenplatte der topfförmigen Sockelhülse ist mit durchgehenden Bohrungen zum Durchführen der Stromzuführungen versehen.

Derartige Lampen sind beispielsweise aus dem EP-A-0 084 848 (and DE-GM-82 01 526) bekannt, die u.a. einen Kfz-Scheinwerfer an seiner Scheitelöffnung hermetisch dicht abschließen sollen. Zu diesem Zweck ist am Umfang einer Sockelhülse aus Kunststoff wenigstens eine Nut mit einem Dichtungsring vorgesehen, wobei der Dichtungsring an dem Reflektorhals des Scheinwerfers anliegt. Die Stromzuführungen dieser Lampe sind durch Öffnungen im Boden der Sockelhülse und durch Öffnungen in den Sockelkontakten, die mit ersteren fluchten, hindurchgeführt und anschließend mit den Sockelkontakten derart verschweißt, daß die Sockelkontaktöffnungen ebenfalls hermetisch dicht verschlossen werden. Da ein derartiges Schweißverfahren recht aufwendig und kompliziert ist, wurde versucht, eine Konstruktion zu finden, die es erlaubt, di Lampe von ihrem Sockelboden aus auf einfache Art und Weise abzudichten und auch die Verbindungsstellen zwischen Stromzuführungen und Sockelkontakten vor Witterungs- und mechanischen Einflüssen zu schützen.

Diese Aufgabe wird erfindungsgemäß durch die Merkmale des Kennzeichnenden Teils des Hauptanspruchs gelöst.

Mit ihren in den Hohlraum hineinragenden Enden sind die Sockelkontakte an einem weiteren Wandteil gelagert, wodurch eine Fixierung erreicht wird. Eine durchgehende Öffnung in der Bodenplatte der Sockelhülse wird allein von den Bohrungen für die Stromzuführungen gebildet. Ihr Durchmesser ist jedoch nur geringfügig größer als der der Stromzuführungen selbst, so daß die Bohrungen nachträglich leicht verschlossen werden können. Das Verschließen erfolgt in einem Fall durch Sockelhülsenmaterial, das zuvor in Form von Kragen die Bohrungen umgibt und geschmolzen wird. In einer weiteren vorteilhaften Ausführung ist es auch möglich, diese Öffnungen mit Harzen aus Kunststoff (z.B. Silikon) zu verschließen, was fertigungstechnisch leichter zu handhaben ist.

Die Sockelhülse besteht aus einem hochtemperaturbeständigen Kunststoffmaterial, das der vom Lampenkolben abgestrahlten Wärme standhält. Das Anschlußteil kann aus einem preisgunstigeren Kunststoff hergestellt sein. Die Verbindung beider Teile miteinander erfolgt durch Ultraschallerwärmung, wobei an einem der Teile Nippel bzw. Vorsprünge angeformt sind, die, in heruntergeschmolzenem Zustand, das andere Teil hinterschneiden.

Weitere Einzelheiten der Erfindung werden anhand von Zeichnungen näher erläutert. Es zeigt
Figur 1 die Seitenansicht einer ersten Ausführungsform der Lampe mit geschnittenem Sockel
Figur 2 eine Draufsicht der Lampe nach Figur 1
Figur 3 eine Ansicht von unten auf die Lampe nach Figur 1
Figur 4 die Seitenansicht einer weiteren Ausführungsform der Lampe mit teilweise geschnittenem Sockel

Die in den Figuren dargestellten Lampen für Kfz-Scheinwerfer bestehen aus einem einseitig gequetschten Lampenkolben 1,21 mit einem (Fig. 4) oder auch zwei (Fig. 1) Leuchtkörpern 2, 22. Die Stromzuführungen 3, 23 sind aus der Lampenquetschung herausgeführt. Die Lampe ist in diesen beiden Fällen eine Glühlampe, der zum Inertgas ein Halogenzusatz zugegeben ist. Der Lampenkolben 1,21 ist an seiner Quetschung von einer Manschette 4, 24 aus Metall umgeben, die Teil eines Halteelementes 5, 25 ist und über angeformte Stege 6, 26 mit der Sockelhülse 7, 27 aus Kunststoff verbunden ist.

Zu diesem Zweck sind die unteren Enden der Stege 6,26 mit einem Wulst und dieser mit Durchbrüchen versehen, so daß bei dem Verbinden beider Teile 6, 7; 26, 27 mittels Hochfrequenzerwärmen Sockelhülsenmaterial hindurchdringen kann. Somit ist eine feste und sichere Verbindung gewährleistet.

Die Sockelhülse 7, 27 selbst besteht aus einem topfförmigen Kunststoffteil, dessen offenes Ende dem Lampenkolben 1, 21 zugewandt ist. Vorteilhafterweise ist dieser Kunststoff sehr wärmebeständig, da durch die brennende Lampe Temperaturen bis zu 240°C entstehen. Ein möglicher Kunststoff ist beispielsweise ein mit Glasfasern und mineralischen Füllstoffen verstärktes Polyphenylensulfid.

Die Bodenplatte der Sockelhülse 7, 27 ist mit Bohrungen 8 (in Fig. 4 nicht dargestellt) zum Durchführen der Stromzuführungen 3, 23 versehen. Ihr Durchmesser ist nur geringfügig größer als der der Stromzuführungen 3, 23 selbst. Angeformte Trichter 9 erleichtern das Einfädeln. Zum Abdichten der Sockelhülse 7 zum Lampenkolben 1 hin sind in dem Ausführungsbeispiel nach Fig. 1 die Bohrungen 8 durch Einbringen von Harzen auf der Rückseite der Bodenplatte verschlossen.

Die messerförmigen Sockelkontakte 10 der Lampe nach Fig. 1 sind auf der Rückseite der Bodenplatte in schlitzförmigen Sacklöchern 11 gelagert, in die die Kontakte 10 mit spielfreiem Sitz eingepaßt sind. Die durch die Bodenplatte hindurchragenden Stromzuführungen 3 werden auf dieser Seite mit den Sockelkontakten 10 verschweißt, wobei zwei der vier Stromzuführungen 3 von jeweils einem Ende der beiden Leuchtkörper 2 (Massekontakt) mit nur einem Sockelkontakt 10 verbunden sind.

Auf diese Lampen-Sockelhülsen-Einheit wird ein Anschlußteil 12, das Durchführungen für die Sockelkontakte 10 aufweist, von unten her aufgesetzt. Es ist derart konstruiert, daß die Verbindungsstellen zwischen Stromzuführungen 3 und Sockelkontakten 10 in einem geschlossenen Hohlraum 13 angeordnet sind. Vorteilhafterweise füllt der zum Verschließen der Bohrungen 8 vorgesehene Harz diesen ganzen Hohlraum 13 aus und dichtet somit sämtliche Spalten, also auch die Durchführungen für die Sockelkontakte 10 in dem Anschlußteil 12 ab.

Sockelhülse 7 und Anschlußteil 12 sind miteinander vernietet. Zu diesem Zweck sind auf der Rückseite der Sockelhülse 7 Nippel 14 angeformt, die durch Öffnungen in dem Anschlußteil 12 hindurchragen und mittels Ultraschall verformt werden. Das Anschlußteil 12 selbst kann aus einem Kunststoffmaterial bestehen, das nicht so wärmebeständig ist wie das der Sockelhülse 7, da an diesem Teil keine so hohen Temperaturen entstehen. Dies hat den Vorteil, daß die Lampen - abgesehen von der fertigungstechnisch günstigen Zweiteiligkeit des Sockels - preisgünstig hergestellt werden können.

Das Anschlußteil 32 der Lampe nach Fig. 4 ist topfförmig ausgestaltet. Die Sockelkontakte 30 sind durch ein seitliches Wandteil des Anschlußteils 32 hindurchgeführt. Eine Lagerung der in den Hohlraum 33 ragenden Enden der Sockelkontakte 30 erfolgt durch einen Vorsprung 28 auf dem Wandteil, das dem mit den Durchführungen für die Sockelkontakte 30 versehenen gegenüberliegt, wobei dieser Vorsprung 28 mit einer Nut im Sockelkontakt 30 zusammenwirkt.

In diesem Ausführungsbeispiel einer erfindungsgemäßen Lampe wird das Anschlußteil 32 vor Verbinden der Stromzuführungen 23 mit den Sockelkontakten 30 an der Sockelhülse 27 befestigt. Dies erfolgt durch an dem Anschlußteil 32 angeformte Vorsprünge, dem Material nach Schmelzen in eine in der Sockelhülse angeordnete umlaufende Nut 29 hineinfließt.

Das Anschlußteil 32 weist eine Öffnung auf, durch die der Hohlraum 33 für den Arbeitsgang des Verbindens von Stromzuführung 23 und Sockelkontakt 30 zugänglich ist. Nach dem Schweißvorgang wird die Öffnung von einem Deckel 40 vorschlossen.

Vorteilhafterweise weist dieser Deckel 40 auf seiner Innenseite Nasen 41 auf, die mit einer weiteren Nut in den Sockelkontakten 30 zusammenwirken. Die Sockelkontakte 30 sind so auch in ihrer axialen Richtung gesichert und können beim Abziehen eines Steckers nicht herausgezogen werden.

Ein Abdichten des Sockels erfolgt in diesem Ausführungsbeispiel durch an die Bohrung zum Durchführen der Stromzuführungen angeformte Kragen 42, die nach Durchführen der Stromzuführungen 23 geschmolzen werden und sich dicht an diese anlegen. Die Dichtung kann auch durch Ausgießen mit Harzen des Hohlraumes (z.B. mit Silikonautschuk) erfolgen.

An dem Anschlußteil 12, 32 ist in beiden Ausführungsbeispielen eine die Sockelkontakte 10, 30 umgebende Hülse 15,45 angeformt, die zur Aufnahme in einem Stecker vorgesehen ist. Die Sockelkontakte 10, 30 sind somit weitgehendst vor Feuchtigkeit und damit vor Korrosion geschützt und eine gute Kontaktgabe ist gewährleistet. Gegen unbeabsichtigtes Lösen des Steckers ist an der Hülse 15, 45 die Nase 16, 46 vorgesehen.

## Patentansprüche

1. Elektrische Lampe, bestehend aus einem einseitig gequetschten Lampenkolben (1, 21) mit an der Quetschung herausgeführten Stromzuführungen (3, 23), einem den Lampenkolben (1, 21) fixierenden Halteelement (5, 25) aus Metall, einer topfförmigen Sockelhülse (7, 27) aus Kunststoff und wenigstens zwei Sockelkontakten (10, 30) die mit den Stromzuführungen (3, 23) fest verschweißt sind, wobei die Bodenplatte der Sockelhülse (7, 27) mit durchgehenden Bohrungen (8) zum Durchführen der Stromzuführungen (3, 23) versehen ist, dadurch gekennzeichnet, daß ein zweiteiliger Sockel mit einem geschlossenen Hohlraum (13, 33) dadurch gebildet wird, daß an dem vom Lampenkolben (1, 21) abgewandten Ende der Sockelhülse (7, 27) ein Anschlußteil (12, 32) aus isolierendem Material unlösbar angesetzt ist, das ein Wandteil aufweist, durch das die Sockelkontakte (10, 30) hindurchgeführt sind, und das mit der Bodenplatte der Sockelhülse (7, 27) zusammen den Hohlraum (13, 33) bildet, in dem sich die Verbindungsstellen zwischen Stromzuführungen (3, 23) und Sockelkontakten (10, 30) befinden.

2. Elektrische Lampe nach Anspruch 1, dadurch gekennzeichnet, daß der Durchmesser der Bohrungen (8) zum Durchführen der Stromzuführungen (3, 23) geringfügig größer ist als der Durchmesser der Stromzuführungen (3, 23) selbst.

3. Elektrische Lampe nach Anspruch 2, dadurch gekennzeichnet, daß auf der dem Lampenkolben (1, 21) zugewandten Seite der Bodenplatte der Sockelhülse die Bohrungen (8) trichterförmig aufgeweitet sind.

4. Elektrische Lampe nach Anspruch 2, dadurch gekennzeichnet, daß um die Bohrungen (8) herum jeweils Kragen (42) angeformt sind, deren Material nach Durchführung der Stromzuführungen (23) heruntergeschmolzen ist.

5. Elektrische Lampe nach Anspruch 2, dadurch gekennzeichnet, daß wenigstens die Bohrungen (8) nach Durchführen der Stromzuführungen (3) mit einem Harz aus Kunststoff verschlossen sind.

6. Elektrische Lampe nach Anspruch 5, dadurch gekennzeichnet, daß das Harz aus Kunststoff Silikonharz ist.

7. Elektrische Lampe nach Anspruch 1, dadurch gekennzeichnet, daß zumindest an einem weiteren Wandteil des Hohlraums (13, 33) Mittel (11, 28, 41) zur Fixierung der Sockelkontakte (10, 30) vorgesehen sind.

8. Elektrische Lampe nach Anspruch 7, dadurch gekennzeichnet, daß die die Sockelkontakte (10) fixierenden Mittel Sacklöcher (11) sind.

9. Elektrische lampe nach Anspruch 7, dadurch gekennzeichnet, daß die die Sockelkontakte (30) fixierenden Mittel Vorsprünge (28, 41) sind, die mit Nuten an den Sockelkontakten (30) zusammenwirken.

10. Elektrische Lampe nach Anspruch 1, dadurch gekennzeichnet, daß die Sockelhülse (7, 27) aus einem hochtemperaturbeständigen Kunststoffmaterial besteht.

11. Elektrische Lampe nach Anspruch 1, dadurch gekennzeichnet, daß das Anschlußteil (12, 32) aus Kunststoff besteht.

12. Elektrische Lampe nach Anspruch 10 und 11, dadurch gekennzeichnet, daß beide Teile (7, 12) (27, 32) des Sockels durch eine Nietverbindung unlösbar miteinander verbunden sind.

13. Elektrische Lampe nach Anspruch 12, dadurch gekennzeichnet, daß beide Teile (7, 12) des Sockels mittels einer Ultraschallnietung (14) miteinander verbunden sind.

14. Elektrische Lampe nach Anspruch 12, dadurch gekennzeichnet, daß die beiden Teile (27, 32) des Sockels mittels einer Ultraschallerwärmung miteinandner verbunden sind.

15. Elektrische Lampe nach Anspruch 1, dadurch gekennzeichnet, daß an dem Anschlußteil (12, 32) eine die Sockelkontakte (10, 30) umgebende Hülse (15, 45) angeformt ist.

16. Elektrische Lampe nach Anspruch 1, dadurch gekennzeichnet, daß das Halteelement (5, 25) über zwei abgewinkelte Stege (6, 26) mit der Sockelhülse (7, 27) verbunden ist.

17. Elektrische Lampe nach Anspruch 16, dadurch gekennzeichnet, daß Halteelement (5, 25) und Sockelhülse (7, 27) durch Hochfrequenzerwärmung miteinander verbunden sind.

18. Elektrische Lampe nach Anspruch 17, dadurch gekennzeichnet, daß die Stege (6, 26) des Halteelements (5, 25) im Verbindungsbereich mit der Sockel hülse (7, 27) jeweils einen angeformten Wulst aufweisen, der mit Löchern versehen ist, durch die das Material der Sockelhülse (7, 27) beim Hochfrequenzerwärmen des Halteelementes hindurchquillt.

19. Elektrische Lampe nach Anspruch 1 bis 18, dadurch gekennzeichnet, daß der Lampenkolben (1, 21) mit einem Inertgas und Halogenzusatz gefüllt ist.

20. Elektrische Lampe nach Anspruch 1, dadurch gekennzeichnet, daß das Auschlußteil (32) eine mit einem Deckel (40) verschlossene Öffnung aufweist, durch die der Hohlraum für den Arbeitsgang des Verbindens von Stromzuführung (23) und Sockelkontakt (30) zugänglich ist.

## Revendications

1. Lampe électrique constituée par une ampule (1, 21) pincée unilatéralement et comportant des conducteurs d'alimentation en courant (3, 23), qui ressortent au niveau du pincement, un élément de maintien métallique (5, 25) fixant l'ampoule (1, 21) de la lampe, une douille de culot (7, 27) en forme de pot en matière plastique et au moins deux contacts de culot (10, 30), qui sont soudés à demeure aux conducteurs d'alimentation en courant (3,23), la plaque de fond de la douille de culot (7, 27) comportant des perçages traversants (8) pour le passage des conducteurs d'alimentation en courant (3, 23), caractérisé par le fait qu'on culot constitué de deux éléments et comportant une cavité fermée (13, 33), est formé par le fait que sur l'extrémité de la douille de culot (7, 27), tournée à l'opposé de l'ampoule (1, 21) de la lampe, est fixé de façon inamovible un élément de raccordement (12, 32), qui est réalisé en un matériau isolant, qui possède un élément de paroi que traversant les contacts (10,30) du culot, et qui forme, conjointment avec la plaque de fond de la douille de culot (7, 27), la cavité (13, 33) dans laquelle sont situées les zones de jonction entre les conducteurs d'alimentation en courant (3, 23) et les contacts de culot (10, 30).

2. Lampe électrique suivant la revendication 1, caractérisée par le fait que le diamètre des perçages (8) prévus pour le passage des conducteurs d'alimentation en courant (3, 23) est légèrement supérieur au diamètre des conducteurs d'alimentation en courant (3, 23) eux-mêmes.

3. Lampe électrique suivant la revendication 2, caractérisée par le fait que sur la face de la plaque de fond de la douille de culot, tournée vers l'ampoule (1, 21) de la lampe, les perçages (8) s'élargissent selon une forme d'entonnoir.

4. Lampe électrique suivant la revendication 2, caractérisée par le fait qu'autour des perçages (8) sont formés par façonnage des collets (42), dont le matériau s'étend au-dessous des perçages, après l'insertion des conducteurs d'alimentation en courant (23).

5. Lampe électrique suivant la revendication 2, caractérisée par le fait qu'au moins les perçages (8) sont obturés avec une résine formée d'une matière plastique, après l'insertion des conducteurs d'alimentation en courant (3).

6. Lampe électrique suivant la revendication 5, caractérisée par le fait que la résine formée d'une matière plastique est une résine silicone.

7. Lampe électrique suivant la revendication 1, caractérisée par le fait que des moyens (11,28,41 ) servant à fixer les contacts (10, 30) du culot sont prévus au moins sur an autre élément de paroi de la cavité (13, 33).

8. Lampe électrique suivant la revendication 7, caractérisée par le fait que les moyens fixant les contacts (10) du culot sont des trous borgnes (11).

9. Lampe électrique suivant la revendication 7, caractérisée par le fait que les moyens fixant les contacts (30) du culot sont des parties saillantes (28, 41), qui coopèrent avec des rainures ménagées dans les contacts (30) du culot.

10. Lampe électrique suivant la revendication 1, caractérisée par le fait que la douille de culot (7, 27) est réalisée en une matière plastique qui résiste aux températures élevées.

11. Lampe électrique suivant la revendication 1, caractérisée par le fait que l'élément de raccordement (12,32) est réalisé en une matière plastique.

12. Lampe électrique suivant la revendication 10 et 11, caractérisée parle fait que les deux parties (7, 12) (27, 32) du culot sont reliées entre elles de façon inamovible par rivetage.

13. Lampe électrique suivant la revendication 12, caractérisée par le fait que les deux éléments (7,12) du culot sont reliés entre eux au moyen d'un rivetage (14) réalisé par ultrasons.

14. Lampe électrique suivant la revendication 12, caractérisée par le fait que les deux éléments (27, 32) du culot sont réunis entre eux au moyen d'un chauffage par ultrasons.

15. Lampe électrique suivant la revendication 1, caractérisée par le fait qu'une douille (15, 45) entourant les contacts (10,30) du culot est formée par façonnage sur l'élément de raccordement (12, 32).

16. Lampe électrique suivant la revendication 1, caractérisée par le fait que l'élément de maintien (5, 25) est relié à la douille de culot (7, 27) par l'intermédiaire de deux barrettes coudées (6, 26).

17. Lampe électrique suivant la revendication 16, caractérisée par le fait que l'élément de maintien (5, 25) et la douille de culot (7, 27) sont reliés entre eux au moyen d'un chauffage à haute fréquence.

18. Lampe électrique suivant la revendication 17, caractérisée par le fait que les barrettes (6, 26) de l'élément de maintien (5, 25) comportent respectivement, dans la zone de liaison avec la douille de culot (7, 27), un rebord formé par façonnage, qui comporte des trous que le matériau de la douille de culot (7, 27) traverse en gonflant lors du chauffage à haute fréquence de l'élément de retenue.

19. Lampe électrique suivant la revendications 1 à 18, caractérisée par le fait que l'ampoule (1, 21) de la lampe est remplie avec un gaz inerte et un additif basé sur un halogène.

20. Lampe électrique suivant la revendication 1, caractérisée par le fait que la partie de raccordement (32) possède une ouverture qui est fermée par un couvercle (40) et par laquelle on peut accéder à la cavité pour exécuter l'opération de liaison du conducteur d'alimentation en courant (23) et du contact de culot (30).

## Claims

1. Electric lamp consisting of a lamp bulb (1,21) which is pinched on one side, having power leads (3, 23) led out at the pinching, a metal holding element (5, 25) fastening the lamp bulb (1, 21), a cup-shaped base casing (7,27) of plastics material, and at least two base contacts (10, 30) which are firmly soldered to the power leads (3, 23), the floor plate of the base casing (7,27) being provided with drilled holes (8) which pass through it so that the power leads (3, 23) can be led through, characterised in that a two-part base with a closed hollow space (13, 33) is formed so that, on the end of the base casing (7,27) facing away from the lamp bulb (1,21), there is non-detachably attached a connecting piece (12, 32) consisting of insulating material and having a wall part through which the base contacts (10, 30) are led, and forming, together with the floor plate of the base casing (7, 27), the hollow space (13, 33) in which the connection points between the power leads (3, 23) and the base contacts (10, 30) are located.

2. Electric lamp according to claim 1, characterised in that the diameter of the drilled holes (8), for leading the power leads (3, 23) through, is insignificantly greater than the diameter of the power leads (3, 23) themselves.

3. Electric lamp according to claim 2, characterised in that, on the side facing the lamp bulb (1, 21) of the floor plate of the base casing, the drilled holes (8) are widened out into a funnel shape.

4. Electric lamp according to claim 2, characterised in that around each of the drilled holes (8) there are integrally moulded collars (42), the material of which is melted down after the power leads (23) are led through.

5. Electric lamp according to claim 2, characterised in that at leastthe drilled holes (8), after the power leads (3) are led through, are sealed with a plastics resin.

6. Electric lamp according to claim 5, characterised in that the plastics resin is silicon resin.

7. Electric lamp according to claim 1, characterised in that, at least on a further wall part of the hollow space (13, 33), means (11, 28, 41) are provided for fastening the base contacts (10, 30).

8. Electric lamp according to claim 7, characterised in that the means of fastening the base contacts (10) are pocket holes (11).

9. Electric lamp according to claim 7, characterised in that the means of fastening the base contacts (30) are projections (28, 41) which cooperate with slots on the base contacts (30).

10. Electric lamp according to claim 1, characterised in that the base casing (7, 27) consists of a plastics material resistant to high temperatures.

11. Electric lamp according to claim 1, characterised in that the connecting piece (12, 32) consists of plastics material.

12. Electric lamp according to claims 10 and 11, characterised in that the two parts (7,12) (27, 32) of the base are non-detachably connected together by a rivet connection.

13. Electric lamp according to claim 12, characterised in that the two parts (7, 12) of the base are connected together by means of an ultrasonic riveting (14).

14. Electric lamp according to claim 12, characterised in that the two parts (27,32) of the base are connected together by means of ultrasonic heating.

15. Electric lamp according to claim 1, characterised in that there is integrally moulded, on the connecting piece (12, 32), a casing (15, 45) which surrounds the base contacts (10, 30).

16. Electric lamp according to claim 1, characterised in that the holding element (5, 25) is connected by way of two angular cross-pieces (6, 26) to the base casing (7, 27).

17. Electric lamp according to claim 16, characterised in that the holding element (5, 25) and the base casing (7, 27) are connected together by means of high-frequency heating.

18. Electric lamp according to claim 17, characterised in that the cross-pieces (6, 26) of the holding element (5, 25) each have, in the region of the connection to the base casing (7, 27), an integrally moulded beading which is provided with holes through which the material of the base casing (7, 27) flows when the holding element is high-frequency heated.

19. Electric lamp according to claims 1 to 18, characterised in that the lamp bulb (1, 21 ) is filled with an inert gas and an addition of halogen.

20. Electric lamp according to claim 1, characterised in that the connecting piece (32) has an aperture sealed with a lid (40), this aperture giving access to the hollow space for the process of connecting the power lead (23) and the base contact (30).
